# EUROPÄISCHE PATENTSCHRIFT

(11) **EP 0 901 837 B1**
(45) Veröffentlichungstag und Bekanntmachung des Hinweises auf die Patenterteilung: **25.02.2004**
(21) Anmeldenummer: 98116485.8
(22) Anmeldetag: 01.09.1998
(51) Int. Cl.: B05B 15/02

(54) **Brausekopf mit Reinigungsstiften**
Shower head with pin descaler
Pomme de douche avec aiguilles de nettoyage

(30) Priorität: 02.09.1997 DE 19738271
(43) Veröffentlichungstag der Anmeldung: 17.03.1999
(73) Patentinhaber: Hansgrohe AG, 77761 Schiltach (DE)
(72) Erfinder: FLIEGER,Horst, 77761 Schiltach (DE); KATZER, Dieter, 49401 Damme (DE)
(74) Vertreter: Patentanwälte Ruff, Wilhelm, Beier, Dauster & Partner

(56) Entgegenhaltungen:
- EP-A- 0 634 222
- GB-A- 2 210 566
- US-A- 2 251 192

## Beschreibung

Die Erfindung geht aus von einem Brausekopf, wie er beispielsweise bei einer Kopfbrause, einer Seitenbrause oder einer Handbrause verwendet werden kann. Der Brausekopf enthält eine Wasserführung, die mit einer Zuleitung verbunden werden kann und die zu einer Strahlscheibe führt. In der Strahlscheibe ist eine Vielzahl von Strahlaustrittsöffnungen angeordnet.

Es ist bereits ein Brausekopf dieser Art bekannt, bei dem in axialer Verlängerung der Strahlaustrittsöffnungen Reinigungsstifte angeordnet sind, die mit Hilfe einer Betätigungseinrichtung in die Strahlaustrittsöffnungen eingeschoben werden können. Dadurch lassen sich an den Rändern der Strahlaustrittsöffnungen anhaftende Verunreinigungen, Verkalkungen oder dergleichen beseitigen.

Ebenfalls bekannt ist ein Brausekopf (US-A 2251192), bei dem hinter einer Strahlscheibe und eine Platte mit einzelnen Zapfen angeordnet sind, die in die Strahlaustrittsöffnungen der Strahlscheibe hinein bewegt werden können. Zur Bewegung der Zapfen dient ein hin-und her gehendes Betätigungselement.

Der Erfindung liegt die Aufgabe zugrunde, einen Brausekopf zu schaffen, der bei einfachem Aufbau eine Möglichkeit der Veränderung des aus den Strahlaustrittsöffnungen austretenden Wasserstrahls ermöglicht.

Zur Lösung dieser Aufgabe schlägt die Erfindung einen Brause-kopf mit den im Anspruch 1 genannten Merkmalen vor. Weiterbildungen der Erfindung sind Gegenstand von Unteransprüchen, deren Wortlaut durch Bezugnahme zum Inhalt der Beschreibung gemacht wird.

Bei dem von der Erfindung vorgeschlagenen Brausekopf können die Stifte in die aktive Position bewegt werden, in der sie den Querschnitt der Strahlaustrittsöffnungen noch nicht verschließen, aber verringern. Dadurch entsteht eine Strahlaustrittsöffnung mit einem verringerten Querschnitt, die nicht nur das Strahlbild des Strahls verändert, sondern den Wasserstrahl auch härter macht. Es ist daher mit geringem Aufwand möglich, die Härte des Strahls zu verändern, ohne daß hierzu zwei verschiedene Wasserführungen erforderlich wären.

In Weiterbildung der Erfindung ist eine dritte Position der Bewegungseinrichtung vorgesehen, in der die Stifte den Querschnitt der Strahlaustrittsöffnung noch weiter verringern, ja sogar verschließen.

Insbesondere kann vorgesehen sein, daß die Stifte in der dritten Position mit einem vorderen Abschnitt in den Strahlaustrittsöffnungen angeordnet sind. Insbesondere können sie mit diesem vorderen Abschnitt die Strahlaustrittsöffnungen vollständig verschließen.

Die Erfindung schlägt vor, daß die Stifte eine axiale Schulter aufweisen, deren Außendurchmesser dem Innendurchmesser der Strahlaustrittsöffnungen im wesentlichen gleich ist, und die beim Übergangvon der aktiven Position in die dritte Position in die Strahlaustrittsöffnungen hinein bewegt wird. Diese axiale Schulter kann beispielsweise von der vorderen Stirnfläche der Stifte gebildet werden. Beim Hineinbewegen in die Strahlaustrittsöffnungen werden die dort haftenden Verkalkungen gelöst und entfernt. Insbesondere kann dabei vorgesehen sein, daß diese Schulter nicht nur in die Strahlaustrittsöffnungen hinein, sondern durch sie hindurch bis zum gegenüberliegenden Ende der Strahlaustrittsöffnungen bewegt wird.

Erfindungsgemäß kann vorgesehen sein, das die Bewegungseinrichtung die Stifte bewegt, vorzugsweise alle Stifte. Es ist aber auch möglich, daß nur Gruppen von Stiften gleichzeitig bewegt werden.

Es ist ebenfalls möglich, daß die Bewegungseinrichtung so ausgebildet ist, daß die Strahlscheibe gegenüber den Stiften bewegt wird. Selbsverständlich sind auch Kombinationen beider Bewegungsarten möglich.

Die Bewegungseinrichtung kann zu ihrer Bewegung ein manuelles Betätigungselement aufweisen, beispielsweise einen Drehgriff, der durch ein Verdrehen eine Kulissenführung zum Verschieben der Stifte und/oder der Strahlscheibe betätigt.

Es ist aber ebenfalls möglich, daß die Bewegungseinrichtung von dem strömenden Wasser direkt angetrieben wird, beispielsweise mit Hilfe einer Turbine.

Erfindungsgemäß kann in Weiterbildung vorgesehen sein, daß die Stifte einen vorderen Abschnitt mit verringertem Durchmesser aufweisen, der in der aktiven Position in den Strahlaustrittsöffnungen angeordnet ist.

An dem Übergang zwischen den Teilen des Stiftes, wo der Abschnitt verringerten Durchmessers beginnt, kann insbesondere die oben erwähnte Schulter ausgebildet sein.

Es ist ebenfalls möglich, daß die Strahlaustrittsöffnungen auf der Innenseite der Strahlscheibe von einer Ausnehmung vergrößerten Durchmessers umgeben sind, in der das vordere Ende der Stifte in der aktiven Position der Bewegungseinrichtung angeordnet ist. Auf diese Weise wird eine Verringerung des Querschnitts unmittelbar vor dem Beginn der Strahlaustrittsöffnungen bewirkt.

Sowohl die Ausnehmungen auf der Innenseite der Strahlscheibe als auch die vorderen Abschnitte verringerten Durchmessers der Stifte können so ausgebildet sein, daß in der aktiven Position der Bewegungseinrichtung für jede Strahlaustrittsöffnung ein Ringkanal zwischen ihr und dem zugeordneten Stift gebildet wird.

Weitere Merkmale, Einzelheiten und Vorzüge der Erfindung ergeben sich aus der folgenden Beschreibung bevorzugter Ausführungsformen der Erfindung sowie anhand der Zeichnung. Hierbei zeigen:
- Fig. 1: eine teilweise geschnittene Seitenansicht eines ersten Brausekopfs;
- Fig. 2: eine Seitenansicht eines Teiles des Brausekopfes der Fig. 1;
- Fig. 3: eine teilweise geschnittene Seitenansicht eines zweiten Brausekopfs nach der Erfindung;
- Fig. 4: eine Seitenansicht des bewegbaren Teiles bei dem Brausekopf nach Fig. 3;
- Fig. 5: in vergrößertem Maßstab eine Einzelheit bei der Ausführungsform nach Fig. 3;
- Fig. 6: die Anordnung eines Stiftes in der aktiven Position;
- Fig. 7: die Anordnung eines Stiftes in der Verschließposition;
- Fig. 8: eine der Fig. 7 entsprechende Darstellung bei einer weiteren Ausführungsform;
- Fig. 9: eine der Fig. 6 entsprechende Darstellung;
- Fig. 10: eine der Fig. 5 entsprechende Darstellung;
- Fig. 11 bis 14: weitere von der Erfindung vorgeschlagene Formen der Stifte.

Fig. 1 zeigt das vordere Ende einer Handbrause 1. An dem vorderen Ende ist ein Brausekopf 2 angeordnet, der eine Strahlscheibe 3 aufweist. An dem Brausekopf 2 ist ein flachzylindrischer Ring 4 angeordnet, der zwischen dem Handgriff und der Strahlscheibe 3 liegt. Der Ring 4 kann um eine senkrecht zu der Strahlscheibe 3 verlaufende Achse verdreht werden. An der Innenseite des Rings 4 sind zwei radial nach innen gerichtete Zapfen 5 befestigt, die in eine Nut 6 eines Ringelementes 7 eingreifen. Das Ringelement 7 ist unverdrehbar, aber in Richtung auf die Strahlscheibe 3 und von dieser weg verschiebbar in dem Brausekopf gelagert. An der der Strahlscheibe 3 zugewandten Stirnfläche des Ringelements 7 sind über den Umfang verteilt mehrere Stifte 8 ausgebildet, beispielsweise einstückig. Die Fig. 1 und die Fig. 2 zeigen nur zwei solche Stifte 8, die übrigen sind aus Gründen der vereinfachten Darstellung weggelassen.

Die Strahlscheibe 3 weist längs ihres Umfangs eine Vielzahl von Strahlaustrittsöffnungen 9 auf, die in Verlängerung der Stifte 8 angeordnet sind. Durch Verdrehung des äußeren Rings 4 läßt sich das innere Ringelement 7 so verschieben, daß die Stifte 8 sich den Strahlaustrittsöffnungen 9 nähern und in diese eindringen. Rechts in Fig. 1 ist eine Stellung des inneren,Ringelements 7 dargestellt, in der der Querschnitt der Strahlaustrittsöffnungen 9 praktisch nicht beeinflußt ist. Diese Position wird als inaktive oder Ruheposition bezeichnet. Aus dieser Stellung läßt sich das innere Ringelement in die links in Fig. 1 dargestellte Stellung verschieben, in der der Stift 8 die Strahlaustrittsöffnung 9 vollständig verschließt, wobei er in dieser Austrittsöffnung angeordnet ist.

Fig. 2 zeigt das Ringelement 7 in einer Seitenansicht, die auch die Nut 6 zeigt. Es können beispielsweise drei solcher Nuten 6 vorhanden sein, wobei der äußere Ring 4 dann auch drei solcher Zapfen 5 aufweist. Jeder Zapfen 5 greift dann in eine Nut 6 ein. Der Durchmesser des in die Nut 6 eingreifenden Teiles des Zapfens 5 entspricht dabei etwa dem Abstand der beiden Seitenkanten 10 jeder Nut. Diese Nuten 6 verlaufen schräg, im dargestellten Beispiel zunächst in der einen und dann in der anderen Richtung. Eine Verdrehung des Rings 4 in einer Drehrichtung führt daher zunächst zu einer Verschiebung des Ringelementes 7 in eine Richtung und anschließend zu, einer Verschiebung in der umgekehrten Richtung bis zurück in die Ausgangsstellung.

Die Stifte 8 sind so geformt, daß sie einen Abschnitt 8a mit größerem Durchmesser aufweisen, der dem Innendurchmesser der Strahlaustrittsöffnungen 9 im wesentlichen gleich ist, allenfalls geringfügig kleiner. An dem vorderen Ende des Abschnitts 8a mit dem größeren Durchmesser ist ein zweiter Abschnitt 8b mit kleinerem Durchmesser angeordnet, wobei auch dieser Teil 8b zylindrisch ist. An dem Übergang zwischen dem Teil 8a mit größerem Durchmesser und dem Teil 8b mit kleinerem Durchmesser ist eine axiale Schulter 11 gebildet, die rings um den Zapfen 8 herum läuft. Beim Einschieben des Stiftes 8 in die Strahlaustrittsöffnung wird diese Schulter 11 in die Strahlaustrittsöffnung 9 eingeschoben und durch diese hindurchgeschoben, bis die links in Fig. 1 dargestellte Position erreicht ist.

Fig. 3 zeigt eine der Fig. 1 entsprechende Darstellung bei einer zweiten Ausführungsform. Während bei der Ausführungsform nach Fig. 1 mit Hilfe des äußeren Rings 4 das Innere die Stifte 8 aufweisende Ringelement 7 verschoben wird, sind bei der Ausführungsform nach Fig. 3 die Stifte 8 Teil eines unverschiebbaren Gehäuseteils, während die die Strahlaustrittsöffnungen 9 aufweisende Strahlscheibe 3 verschiebbar ist. Die Strahlscheibe 3 weist bei dieser Ausführungsform einen etwa zylindrischen Mantel 12 auf, siehe Fig. 4, in dem die schräg verlaufenden Nuten 6 ausgebildet sind. Wiederum ist an der Innenseite des äußeren Rings 4 ein Zapfen 5 angeordnet, der in die Nuten 6 eingreift und bei Verdrehung des Ringelements 4 die Strahlscheibe 3 verschiebt. Dadurch lassen sich ebenfalls Positionen darstellen, in denen die Stifte 8 vor den Strahlaustrittsöffnungen 9, siehe links in Fig. 3, oder in diesen angeordnet sind, siehe rechts in Fig. 3.

Fig. 5 zeigt nun in größerer Einzelheit die Zuordnung zwischen den Stiften 8 und der Strahlaustrittsöffnung 9. In der Fig. 5 ist die Strahlscheibe 3 so weit nach außen, d.h. in Fig. 5 nach unten, verschoben, daß der vordere Abschnitt 8b des Stiftes mit seiner Stirnseite 13 noch vor der Strahlaustrittsöffnung 9 liegt. Der Querschnitt durch die Strahlaustrittsöffnung 9 ist praktisch nicht beeinträchtigt, so daß das Wasser aus der Strahlaustrittsöffnung in einem weichen Strahl austritt.

In Fig. 6 ist die Strahlscheibe 3 so weit verschoben, daß der Vorderabschnitt 8b des Stifts 8 im wesentlichen vollständig in der Strahlaustrittsöffnung 9 angeordnet ist. Die Stirnseite 13 verläuft dabei bündig mit der Außenseite der Strahlscheibe im Bereich der Strahlaustrittsöffnung 9. Die axiale Länge des vorderen Abschnitts 8b mit verringertem Durchmesser entspricht etwa der axialen Länge der Strahlaustrittsöffnung 9. Zwischen dem stift 8 und der Strahlaustrittsöffnung ist ein schmaler Ringspalt gebildet, der zu einer Verringerung des wirksamen Querschnitts der Strahlaustrittsöffnung führt. Dadurch wird ein harter Strahl gebildet.

Fig. 7 zeigt nun die dritte mögliche Position zwischen der Strahlscheibe und den Stiften 8. In dieser Position ist die am Übergang zwischen den Teilen 8a und 8b gebildete Schulter 11 vollständig durch die Strahlaustrittsöffnung 9 hindurchgeschoben, so daß sie an der Außenseite der Strahlscheibe im Bereich der Strahlaustrittsöffnung 9 liegt. Bei dem Übergang zwischen der aktiven Position der Fig. 6 und der Verschließposition der Fig. 7 wird die Schulter 11 durch die Strahlaustrittsöffnung hindurchgeschoben, so daß sie bei dieser Bewegung an den Rändern der Strahlaustrittsöffnung 9 haftende Verkalkungen abstreifen und nach außen befördern kann.

Für die Herstellung eines harten Wasserstrahls in der Position der Fig. 6 ist es nicht erforderlich, daß der vordere Abschnitt 8b zylindrisch ist. Er könnte auch konisch sein.

Was bei den Fig. 5 bis 7 für die Ausführungsform der Fig. 3 dargestellt ist, gilt in gleicher Weise auch für die Ausführungsform nach Fig. 1 und 2, bei der die Stifte 8 verschiebbar sind und nicht die Strahlscheibe 3.

Die Fig. 8 bis 10 zeigen vereinfachte Darstellungen einer nicht zur Erfindung gehörigen Ausführungsffrom, einer nicht zur Erfindung gehörigen Ausführungsform, bei der die Strahlaustrittsöffnung 9 auf der Innenseite der Strahlscheibe 3 von einer zylindrischen Ausnehmung 15 umgeben sind. Hier werden Stifte 8 verwendet, die nur einen zylindrischen Abschnitt mit konstantem Durchmesser aufweisen. In der Darstellung der Fig. 10 wird die Strömung durch die Strahlaustrittsöffnung 9 nicht beeinträchtigt, so daß hier ein weicher Strahl entsteht. Werden die Stifte 8 in die Ausnehmung 15 eingeschoben, so entsteht eine Situation ähnlich der Position der Fig. 6, da jetzt ein schmaler Ringspalt zwischen dem inneren Rand der Strahlaustrittsöffnung 9 und dem vorderen Stirnende 13 der Stifte 8 gebildet wird.

Werden die Stifte 8 weiter verschoben, so wird die an der vorderen Stirnfläche 13 gebildete Schulter durch den Eingang der Strahlaustrittsöffnung 9 eingeschoben und durch die Strahlaustrittsöffnung 9 vollständig hindurchgeschoben, bis die in Fig. 8 dargestellte Position erreicht ist, die der Position der Fig. 7 entspricht.

Bei den dargestellten Ausführungsformen wird ein manuelles Bedienelement verwendet, um die verschiedenen Positionen herzustellen. Die Anordnung einer Turbine im Innern des Brausekopfs könnte ebenfalls dazu dienen, ein ständiges Hinund Hergehen der Stifte 8 oder der Strahlscheibe 3 zu erreichen, um ständig zwischen einem weichen Strahl, einem harten Strahl und einer Reinigungsposition umzuschalten.

Die Figuren 11 bis 14 zeigen weitere Ausführungsformen von Stiften, wie sie von der Erfindung für den Brausekopf vorgeschlagen werden. In den Figuren sind nur die Stifte selbst dargestellt, so daß zu ihrer Bewegung eine Bewegungseinrichtung benutzt wird, wie sie unter Bezugnahme auf die Figuren 1 bis 7 dargestellt und erläutert wurde.

Während bei den bisherigen Ausführungsformen der Figuren 1 bis 7 die Stifte 8 aus einem vorderen zylindrischen Abschnitt 8b verringerten Durchmessers und einem darauf folgenden Abschnitt 8a mit einem vergrößerten Durchmesser bestanden, zeichnen sich die Stifte der Figuren 11 bis 14 dadurch aus, daß der Abschnitt größeren Durchmessers von der Zylinderform und damit auch von der Form des Strahlaustrittslochs, in das hinein er bewegt werden kann, abweicht.

Bei der Ausführungsform nach Fig. 11 enthält der Stift 18 einen sein freies Ende bildenden vorderen Abschnitt 8b, wo der Stift 18 einen konstanten Durchmesser mit einer glatten Oberfläche aufweist. Dies entspricht insoweit den Ausführungsformen nach den Figuren 1 bis 7.

Der sich daran anschließende Abschnitt 18a weist in seiner zylindrischen Mantelfläche, deren Durchmesser dem Durchmesser des Strahlaustrittslochs entspricht, mehrere sich über die gesamte Länge erstreckende Nuten 19 auf. Diese Nuten 19 weisen einen von dem dem freien Ende des Stifts 18 zugewandten Ende ausgehend abnehmenden Querschnitt auf, so daß bei weiterem Verschieben des Stifts 18 in das Strahlaustrittsloch die Menge des durchströmenden Wassers verringert wird.

Fig. 12 zeigt eine Ansicht des Stifts 18 von unten in Fig. 11. Es ist zu sehen, daß die Nuten 19 beispielsweise mit einem dreieckigen Querschnitt sowohl eine abnehmende Breite als auch eine abnehmende Tiefe aufweisen.

Natürlich wäre es auch denkbar, den Stift 18 so auszubilden, daß die Nuten 19 eine umgekehrte Orientierung aufweisen, also eine von unten nach oben in Fig. 11 zunehmende Tiefe und Breite.

Fig. 13 zeigt die Seitenansicht eines Stifts 28, bei dem in dem zylindrischen Teil 28a eine oder auch mehrere Nuten 20 angeordnet sind, die einen sich nicht ändernden Querschnitt aufweisen. Die Nuten 20 laufen aber schräg gegenüber der Längsachse oder auch längs einer Schraubenlinie mit sehr großer Steigung. Hierdurch wird zwar nicht eine Änderung der Menge des austretenden Wassers während des Verschiebens des Teils 28a bewirkt, aber eine gewisse Änderung des Strahlbildes. Fig. 14 zeigt eine Ausbildung eines Stifts 38, bei dem in der Oberfläche des an sich zylindrischen Teils 38a in Längsrichtungtung verlaufende Vertiefungen 21 ausgebildet sind, die nicht über die gesamte Länge des zylindrischen Teils 38a verlaufen.

Weiterhin kann vorgesehen sein, in einem kreiszylindrischen Loch einen Stift 18 beispielsweise mit einem elliptischen Querschnitt anzuordnen, wobei dieser elliptische Querschnitt auch leicht gewendelt sein kann, um dadurch ähnliche Effekte zu bewirken wie bei der Ausführungsform der Fig. 13.

## Patentansprüche

1. Brausekopf, enthaltend
1.1 eine Wasserführung,
1.2 eine Strahlscheibe (3) mit einer Vielzahl von Strahlaustrittsöffnungen (9),
1.3 eine Vielzahl von in Verlängerung der Strahtaustrittsöffnungen (9) angeordneten Stiften (8), sowie
1.4 eine Bewegungseinrichtung zur Bewirkung einer Verschiebung zwischen den Stiften (8) und der die Strahlaustrittsöffnungen (9) aufweisenden Strahlscheibe (3), mit
1.5 einer inaktiven Position, in der die Stifte (8) den Querschnitt der Strahlaustrittsöffnungen (9) nicht verringern, und mit
1.6 einer aktiven Position, in der die Stifte (8) den Querschnitt der Strahlaustrittsöffnungen (9) verringern, aber nicht verschließen,
**dadurch gekennzeichnet, dass**
1.7 eine dritte Position der Bewegung zwischen der Strahlscheibe (3) und den Stiften (8) vorgesehen ist, in der die Stifte (8) den Querschnitt der Strahlaustrittsöffnungen (9) weiter verringern bis verschließen, wobei
1.8 die Stifte (8) eine axiale Schulter aufweisen, deren Außendurchmesser dem Innendurchmesser der Strahlaustrittsöffnungen (9) im wesentlichen gleich ist, und die beim Übergang von der aktiven in die dritte Position in die Strahlaustrittsöffnungen (9) hineinbewegt wird

2. Brausekopf nach Anspruch 1, bei dem die Stifte (8) in der dritten Position mit einem vorderen Abschnitt (8b) in den Strahlaustrittsöffnungen (9) angeordnet sind.

3. Brausekopf nach einem der vorhergehenden Ansprüche, bei dem die Bewegungseinrichtung die Stifte (8) bewegt, vorzugsweise alle Stifte gemeinsam.

4. Brausekopf nach einem der vorhergehenden Ansprüche, bei dem die Bewegungseinrichtung die die Strahlaustrittsöffnungen (9) aufweisende Strahlscheibe (3) bewegt.

5. Brausekopf nach einem der vorhergehenden Ansprüche, bei dem die Bewegungseinrichtung ein manuelles Betätigungselement (4) aufweist.

6. Brausekopf nach einem der vorhergehenden Ansprüche, bei dem die Bewegungseinrichtung von einer durch das strömende Wasser angetriebenen Turbine bewegt wird.

7. Brausekopf nach einem der vorhergehenden Ansprüche, bei dem die Stifte (8) einen vorderen Abschnitt (8b) verringerten Durchmessers aufweisen, der in der aktiven Position in den Strahlaustrittsöffnungen (9) angeordnet ist.

8. Brausekopf nach einem der vorhergehenden Ansprüche, bei dem die Schulter (11) am Übergang zwischen dem Stift (8) und seinem vorderen Abschnitt (8b) mit verringertem Durchmesser gebildet ist.

9. Brausekopf nach einem der vorhergehenden Ansprüche, bei dem die Strahlaustrittsöffnungen (9) auf der Innenseite der Strahlscheibe (3) von einer Ausnehmung (15) vergrößerten Durchmessers umgeben sind, in der das vordere Ende der Stifte (8) in der aktiven Position angeordnet ist.

10. Brausekopf nach einem der vorhergehenden Ansprüche, bei dem in der aktiven Position der Bewegungseinrichtung ein Ringkanal zwischen der Strahlaustrittsöffnung (9) und dem zugeordneten Stift (8) gebildet ist.

11. Brausekopf nach einem der Ansprüche 8 bis 10, bei dem die axiale Länge des vorderen Abschnitts (8b) der Stifte (8) der axialen Länge der Strahlaustrittsöffnungen (9) mindestens gleich ist.

12. Brausekopf nach einem der vorhergehenden Ansprüche, bei dem die Stifte (18, 28, 38) einen Abschnitt (18a, 28a, 38a) aufweisen, in dem sie von der Querschnittsform der zugeordneten Strahlaustrittsöffnung (9) abweichen, insbesondere nur über einen Teil ihres Umfangs.

13. Brausekopf nach Anspruch 12, bei dem der in seiner Querschnittsform abweichende Abschnitt (18a, 28a, 38a) sich gegebenenfalls nur über einen Teil der Länge des Abschnitts erstreckende Vertiefungen, Nuten o. dgl. mit gegebenenfalls sich veränderndem Querschnitt aufweist.

## Claims

1. Showerhead containing
1.1 a water conduit
1.2 a spray disk (3) with a multitude of spray outlets (9),
1.3 a multitude of pins (8) positioned in the extension of the spray outlets (9), as well as
1.4 a handling device to cause a displacement between the pins (8) and the spray disk (3) having the spray outlets (9), with
1.5 an inactive position in which the pins (8) do not reduce the cross-section of the spray outlets (9) and with
1.6 an active position in which the pins (8) reduce but do not seal the cross-section of the spray outlets (9),
**characterised in that**
1.7 a third position of the movement between the spray disk (3) and the pins (8) is planned in which the pins (8) further reduce the cross-section of the spray outlets (9) until they seal, wherein
1.8 the pins (8) have an axial shoulder, the exterior diameter of which is essentially the same as the interior diameter of the spray outlets (9) and is moved into the spray outlets (9) when transferring from the active into the third position.

2. Showerhead according to claim 1, whereby the pins (8) are positioned in the third position with a front section (8b) in the spray outlets (9).

3. Showerhead according to one of the preceding claims, whereby the handling device moves the pins (8), and preferably all the pins together.

4. Showerhead according to one of the preceding claims, whereby the handling device moves the spray disk (3) having the spray outlets (9).

5. Showerhead according to one of the preceding claims, whereby the handling device has a manual actuating element (4).

6. Showerhead according to one of the preceding claims, whereby a turbine controlled by the flowing water moves the handling device.

7. Showerhead according to one of the preceding claims, whereby the pins (8) have a front section (8b) with a reduced diameter, which is positioned in the active position inside the spray outlets (9).

8. Showerhead according to one of the preceding claims, whereby the shoulder (11) is formed with a reduced diameter at the transition between the pin (8) and the front section (8b) thereof.

9. Showerhead according to one of the preceding claims, whereby the spray outlets (9) on the interior of the spray disk (3) are surrounded by an opening (15) with an enlarged diameter, in which the front end of the pins (8) is positioned in the active position.

10. Showerhead according to one of the preceding claims, whereby in the active position of the handling device an annular groove is formed between the spray outlet (9) and the assigned pin (8).

11. Showerhead according to one of claims 8 to 10, whereby the axial length of the front section (8b) of the pins (8) is at least the same as the axial length of the spray outlets (9).

12. Showerhead according to one of the preceding claims, whereby the pins (18, 28, 38) have a section (18a, 28a, 38a), in which they deviate from the cross-section form of the assigned spray outlet (9), and in particular only over part of their circumference.

13. Showerhead according to claim 12, whereby the deviating section (18a, 28a, 38a) to the cross-section form may possibly have recesses, grooves or similar items with a varying cross-section extending over only part of the length of the section.

## Revendications

1. Une tête de douche, comprenant
1.1 une alimentation d'eau,
1.2 un disque de diffusion (3) comportant un grand nombre d'orifices de diffusion de jet (9),
1.3 multitude de pointes (8) disposées dans le prolongement des orifices de diffusion de jet (9), ainsi
1.4 qu'un dispositif de déplacement afin de réaliser un mouvement entre les pointes (8) et un disque de diffusion (3) présentant des orifices de diffusion de jet (9), avec
1.5 une position inactive, où les pointes (8) ne réduisent pas la section des orifices de diffusion de jet (9), et avec
1.6 une position active où les pointes (8) réduisent la section des orifices de diffusion de jet (9), mais ne les ferment pas,
**caractérisée par le fait que**
1.7 l'on prévoit une troisième position de déplacement entre le disque de diffusion (3) et les pointes (8), et où les pointes (8) continuent de réduire la section des orifices de diffusion de jet (9) jusqu'à leur fermeture, et où
1.8 les pointes (8) présentent un épaulement axial dont le diamètre externe est à peu près identique au diamètre intérieur des orifices de diffusion de jet (9), et qui lors du passage de la position active à la troisième position sont enfoncées dans les orifices de diffusion du jet (9).

2. Une tête de douche conforme à la revendication 1, et où les pointes (8) dans la troisième position sont enfoncées dans les orifices de diffusion de jet (9), par l'intermédiaire d'une section frontale (8b).

3. Une tête de douche conforme à l'une des revendications précédentes, et où le dispositif de déplacement entraîne les pointes (8), de préférence tous les pointes simultanément.

4. Une tête de douche conforme à l'une des revendications précédentes, et où le dispositif de déplacement entraîne le disque de diffusion (3) présentant des orifices de diffusion de jet (9).

5. Une tête de douche conforme à l'une des revendications précédentes, et où le dispositif de déplacement présente un élément de commande manuel (4).

6. Une tête de douche conforme à l'une des revendications précédentes, et où le dispositif de déplacement est entraîné par une turbine commandée par la pression du débit d'eau.

7. Une tête de douche conforme à l'une des revendications précédentes, et où les pointes (8) présentent une section frontale (8b) de diamètre réduit, qui en position active s'enfonce dans les orifices de diffusion de jet (9).

8. Une tête de douche conforme à l'une des revendications précédentes, et où l'épaulement (11) à la transition entre la pointe (8) et sa section frontale (8b) possède un diamètre plus faible.

9. Une tête de douche conforme à l'une des revendications précédentes, et où les orifices de diffusion de jet (9) sont entourés vers la face interne du disque de diffusion (3) d'un évidement (15) de diamètre plus important, où l'extrémité frontale des pointes (8) s'enfonce au passage en position active.

10. Une tête de douche conforme à l'une des revendications précédentes, et où, dans la position active du dispositif de déplacement se forme un canal annulaire entre l'orifice de diffusion de jet (9) et la pointe (8) correspondante.

11. Une tête de douche conforme à l'une des revendications 8 à 10, et où la longueur axiale de la section frontale (8b) des pointes (8) est au moins égale à la longueur des orifices de diffusion de jet (9).

12. Une tête de douche conforme à l'une des revendications précédentes, et où les pointes (18, 28, 38) présentent une section (18a, 28a, 38a) dont la forme est différente de celle de l'orifice de diffusion de jet correspondant (9), en particulier uniquement sur une partie de leur enveloppe.

13. Une tête de douche conforme à la revendication 12, et où la partie (18a, 28a, 38a) dont la section est différente présente, au besoin, uniquement sur une section de longueur de cette partie des évidements, rainures ou formages semblables, avec une section qui au besoin peut se modifier sur la longueur.
